# EUROPÄISCHE PATENTSCHRIFT

(11) **EP 1 385 584 B1**
(45) Veröffentlichungstag und Bekanntmachung des Hinweises auf die Patenterteilung: **04.04.2007**
(21) Anmeldenummer: 02735352.3
(22) Anmeldetag: 10.05.2002
(51) Int. Cl.: A63C 5/08

(54) **GLEITBRETT FÜR SPORTLICHE AKTIVITÄTEN AUF WASSER, SCHNEE, SAND, RASEN UND DERGLEICHEN**
GLIDING BOARD FOR SPORTS ACTIVITIES ON WATER, SNOW, SAND, LAWN AND THE LIKE
PLANCHE A GLISSER CON UE POUR DES ACTIVITES SPORTIVES SUR L'EAU, LA NEIGE, LE SABLE, LE GAZON ET SURFACES ANALOGUES

(30) Priorität: 09.05.2001 DE 10122515; 10.05.2001 DE 10122781
(43) Veröffentlichungstag der Anmeldung: 04.02.2004
(73) Patentinhaber: Kurze, Ulrich, 82335 Berg (DE)
(72) Erfinder: Kurze, Ulrich, 82335 Berg (DE)
(74) Vertreter: Grünecker, Kinkeldey, Stockmair & Schwanhäusser Anwaltssozietät
(86) Internationale Anmeldenummer: PCT/EP2002/005193
(87) Internationale Veröffentlichungsnummer: WO 2002/089930

(56) Entgegenhaltungen:
- DE-A- 4 100 890
- DE-U- 29 919 545
- FR-A- 2 688 701
- FR-A- 2 766 154
- US-A- 3 548 778
- US-A- 3 882 815
- US-A- 4 984 648
- US-A- 5 582 529

## Beschreibung

Die Erfindung betrifft ein Gleitbrett für sportliche Aktivitäten auf Wasser, auf Schnee, natürlichen Rasen und Kunstrasen, Sand und dergleichen.

Derartige Gleitbretter sind als segellose Surfbretter zum Wellensurfen, als Snowboards auf Schnee und als sogenannte Wakeboards bekannt und dienen dazu, unter Ausnutzung der Wasserwellen bzw. Schnee-, Rasen- und Sandhänge für den darauf stehenden Sportler eine relative Bewegung zu dem darunter befindlichen Medium herbeizuführen. Als nachteilig ist dabei anzusehen, dass derartige Gleitbewegungen in ihrer Dauer begrenzt sind, weil entweder die Wasserwelle ausläuft oder die Hang- bzw. Dünenneigungen in einer Talsohle enden.

Aus US-A-3,548,778 ist ein motorgetriebenes Surfbrett bekannt, auf dem der Benutzer während der Fahrt steht und über eine Handsteuerung, die über Kabel mit dem Motor verbunden ist, die Motorbeschleunigung steuert.

Mit der Erfindung soll nunmehr ein Gleitbrett ähnlich einem Surf- bzw. Snowboard verfügbar gemacht werden, mit dem eine längere Fahrt auch auf flachen Medien möglich ist.

Erfindungsgemäß wird diese Aufgabe durch ein Gleitbrett mit den Merkmalen des Anspruchs 1 gelöst. Bevorzugte Merkmale, die die Erfindung vorteilhaft weiterbilden, sind den nachgeordneten Patentansprüchen zu entnehmen.

Erfindungsgemäß wird somit vorteilhaft ein Gleitbrett geschaffen, bei dem ein boardähnlicher Brettkörper vorgesehen ist, auf dem der Sportler, ggfs. unter zur Hilfenahme von Schlaufen, wie auf einem Surfbrett oder einem Snowboard steht. Der Vortrieb wird dabei durch einen Antriebsmotor erzeugt, der entweder einen Antriebsstrahl oder eine Antriebsdrehbewegung für eine Schraube oder Räder oder Ketten erzeugt. Dieser Antriebsmotor ist dabei flachbauend im hinteren Teil des Brettkörpers angeordnet und erfindungsgemäß für die Änderung der Bewegungsrichtung des Gleitbrettes bewegbar gelagert.

Für die bewegbare Lagerung des in den Brettkörper integrierten Antriebsmotors ist eine Dreheinrichtung, vorzugsweise in Form eines Drehtellers mit Drehanschlägen, vorgesehen. Alternativ kann der Antriebsmotor in den Brettkörper auch über vorbestimmte Bewegungsbahnen, insbesondere entlang wenigstens einer Steuerkurve verlagerbar sein und sich auf Rollen bzw. Schlitten bewegen. Vorteilhaft wird durch diese Bewegbarkeit des Antriebsmotors ein durch die auf dem Gleitbrett stehende Person veranlasste Änderung der Bewegungsrichtung des Gleitbrettes unterstützt bzw. herbeigeführt.

Der vorgesehene Tank besteht vorzugsweise aus Kunststoff und weist Karbonfasern auf. Hierdurch ist er außerordentlich leicht mit hoher Festigkeit in einer Form gestaltbar, die als Strukturelement des Gleitbrettes fungiert. Der Tank lässt sich dabei außerordentlich flach bzw. breitflächig in dem Brettkörper so unterbringen, dass die Dicke des Brettkörpers so gering wie möglich gehalten werden kann und der Tank von außen, bis auf einen Tankeinlass und eine optische oder akustische Füllstandsanzeige, nicht erkennbar ist.

Nach einer weiteren Ausgestaltung der Erfindung ist für den Antriebsmotor eine Fernsteuerung, vorzugsweise eine drahtlose Steuerung (Bluetooth) vorgesehen, die vorzugsweise aus einem Handteil mit Starterknopf, Geschwindigkeitsverstellung und Handschlaufe besteht.

Als eine wesentliche Neuerung ist für den Antrieb ein flachbauender Antriebsmotor vorgesehen, der in dem hinteren Teil des Brettkörpers weitestmöglich integriert ist. Dieser Antriebsmotor ist vorzugsweise als Druckluftmotor ausgebildet, wobei der Tank ein Drucklufttank ist. Dieser Druckluftmotor hat den Vorteil, dass er außerordentlich leichtgewichtig und kleinbauend ist und extrem unweltverträglich arbeitet. Er besitzt wenigstens zwei gegenüberliegende Kolben, wie ein Boxermotor, wobei bei Betrieb des auch als Pressluftmotor zu bezeichnenden Antriebsmotors ein Kolben Luft ansaugt und sie in einer kugelförmigen Kammer, beispielsweise 32 cm³ auf etwa 20 bar bei 400° C verdichtet. Wird nun aus dem Tank kalte Druckluft mit beispielsweise 40 bar in diese kugelförmige Kammer gespritzt, kommt es zu einer schlagartigen Ausdehnung der Luft die sich dann in einem zweiten Kolben ausdehnt und diesen zu einer Kurbelwelle drückt. Die Luft wird anschließend über einen Auspuff nach außen geleitet, während der erste Kolben bereits wieder die erste Kammer verdichtet und sich damit der Kreislauf wiederholt. Von der damit drehenden Kurbelwelle wird der Antrieb dann entweder auf eine ummantelte Antriebsschraube unterhalb oder in einer unterseitigen Ausnehmung des Brettkörpers übertragen. Alternativ kann der Drehantrieb auch auf Antriebsräder, Walzen, Ketten o. dgl. wirken.

Nachfolgend wird ein Ausführungsbeispiel der Erfindung unter Bezugnahme auf die beigefügte Zeichnung näher erläutert. Es zeigen:
- Fig. 1: eine schematische Längsschnittsansicht durch ein Leitbrett gemäß der Erfindung;
- Fig.2: eine schematische Darstellung eines Fernbedienungsteils für die Steuerung des Antriebs; und
- Fig.3: einen Schnitt entlang der Schnittlinie III - III in Figur 1.

In Fig. 1 ist schematisiert eine Schnitteinsicht durch ein Ausführungsbeispiel eines Gleitbretts 10 dargestellt. Das Gleitbrett 10 besitzt einen boardähnlichen Brettkörper 11 der mit einem Antriebsmotor 12 versehen ist. Im vorderen Teil des Brettkörpers 11 ist ein dessen Aufbau breitflächig mittragender Tank 13 für den Antriebsmotor 12 integriert, der über flexible bewegbare Rohrleitungen 14, 15 mit dem Antriebsmotor 12 verbunden ist.

Der Antriebsmotor 12 ist bei dem Ausführungsbeispiel als Druckluftmotor ausgebildet, und der Tank 13 ist ein Drucklufttank, der beispielsweise Luft mit einem Druck von 40 bar geregelt dem Antriebsmotor 12 zuzuführen vermag.

Der Antriebsmotor 12 ist für die Änderung der Bewegungsrichtung des Gleitbrettes 10 bewegbar im hinteren Teil des Brettkörpers 11 gelagert und in diesem integriert. Die Verlagerung des Antriebsmotors 12 ist bei dem dargestellten Ausführungsbeispiel mittels eines schematisch angedeuteten Drehtellers 16 vorgesehen, der mit dem Antriebsmotor 12 verbunden ist, wobei die Rohrleitungen 14 und 15 elastische Schläuche in reichender Länge sind, um den Drehbewegungen des Drehtellers bis zu einem vorgegebenen Anschlag folgen zu können. Der Drehteller 16 kann auch ohne Verbindung zum Antriebsmotor 12 ausgebildet sein. Er ist bündig in die Oberfläche des Boards bzw. Gleitbretts 10 eingesetzt und weist eine glatte Oberfläche auf. Er gestattet dem Benutzer mit und ohne Fußschlaufen querstehend einen Richtungswechsel (von Luv- auf Lee-Seite = 180°).

Mit 17 ist ein Auspuffrohr angedeutet, während der Bereich 18 für nicht dargestellte Antriebsmittel vorgesehen ist, die der Antriebsmotor 12 antreibt und die zum Vortrieb des Gleitbrettes auf dem jeweiligen Medium dienen.

Wie in Fig.3 gezeigt, ist der Tank 13 als großflächiges mittragendes Bauelement in dem vorderen Teil des Brettkörpers 11 integriert. Er ist vorteilhaft durch das geringe Füllgewicht als zusätzliche unterstützende Kraft bezogen auf den Auftrieb konzipiert und sorgt in der Breitenausdehnung für Kippstabilität des Gleitbretts 10. Die Wand des Tanks ist einstückig mit der Wand des Brettkörpers 11 ausgebildet. In nicht dargestellter Weise kann der Tank 13 noch perforierte Quer- und Längsstreben aufweisen, um die Stabilität weiter zu erhöhen, wobei die Perforation in den Stabilatoren dazu dient, den Inhalt des Tanks voll verfügbar zu machen. Der Tank 13 kann auch mit unterschiedlichen Wandstärken ausgebildet sein, beispielsweise am linken und rechten Rand des Gleitbretts 10. Der Tank 13 besteht bevorzugt aus Kunststoff oder Aluminium.

In Fig.2 ist ein Ausführungsbeispiel einer drahtlosen Steuerung 20 (Bluetooth) gezeigt, bei der eine Handschlaufe 21 mit einem Handstück 22 verbunden ist. Das Handstück 22 besitzt einen oberseitigen Startknopf 23 und eine Geschwindigkeitssteuereinrichtung 24, die auf ein Zusammendrücken des Handstücks 22 anspricht. Die Steuerbefehle werden über Bluetooth oder in einer alternativen Ausbildungsform bei kabelgebundener Fernsteuerung über Kabel an dem Antriebsmotor 12 übermittelt. Hierzu kann die Verbindung zur Handschlaufe 21 als Antenne bzw. Bluetooth oder eine zusätzliche Antenne vorgesehen sein, während im Bereich des Motors 12 ein Empfänger 19 für die Funksignale des Handstücks 22 vorgesehen ist, der die Steuersignale in eine entsprechende Motorsteuerung mit Hilfe nicht dargestellter Stellglieder umsetzt.

Das neue Gleitbrett ist außerordentlich flexibel in seiner Formgestaltbarkeit, ist aufgrund des nur Luft enthaltenden Tanks und des vorgesehenen Druckluftantriebs außerordentlich leichtgewichtig und sicher zu gestalten und zu handhaben, wobei sich der Füllstand des Tanks 13 durch eine bei 25 angedeutete Füllstandsanzeige einfach prüfen lässt.

Das Handstück 22 kann zudem so ausgelegt sein, dass die Geschwindigkeitssteuerungseinrichtung 24 bei Loslassen des zusammengedrückten Handstücks den Antriebsmotor automatisch abschaltet, wodurch sich nicht nur eine außerordentlich hohe Betriebssicherheit, sondern auch ein sparsamer Verbrauch der Tankfüllung erreichen lässt.

## Patentansprüche

1. Gleitbrett für sportliche Aktivitäten auf Wasser, Schnee, Sand, Rasen und dergleichen, mit einem boardähnlichen Brettkörper (11), der mit einem Antriebsmotor (12) versehen ist, **dadurch gekennzeichnet, dass** in dem Brettkörper (11) ein dessen Aufbau breitflächig mittragender Tank (13) für den Antriebsmotor (12) integriert ist, und wobei der Antriebsmotor (12) im hinteren Teil des Brettkörpers (11) für die Änderung der Bewegungsrichtung des Gleitbrettes (10) bewegbar gelagert integriert ist.

2. Gleitbrett nach Anspruch 1, **dadurch gekennzeichnet, dass** der Antriebsmotor (12) in dem Brettkörper (11) über eine Dreheinrichtung, vorzugsweise einen Drehteller (16), angeordnet ist oder entlang wenigstens einer vorbestimmten Bewegungsbahn, insbesondere Steuerkurve, verlagerbar ist.

3. Gleitbrett nach Anspruch 1, **dadurch gekennzeichnet, dass** der Antriebsmotor (12) in den Brettkörper (11) entlang wenigstens einer vorbestimmten Bewegungsbahn, insbesondere Steuerkurve, verlagerbar ist.

4. Gleitbrett nach Anspruch 1 oder 3, **dadurch gekennzeichnet, dass** der Antriebsmotor (12) über Rollen bzw. einen oder mehrere Schlitten bewegbar ist.

5. Gleitbrett nach einem der vorangehenden Ansprüche, **dadurch gekennzeichnet, dass** der Tank (13) aus Kunststoff besteht und Karbonfasern aufweist.

6. Gleitbrett nach einem der vorangehenden Ansprüche, **dadurch gekennzeichnet, dass** der Tank (13) eine Füllstandsanzeige (25) aufweist.

7. Gleitbrett nach Anspruch 6, **dadurch gekennzeichnet, dass** die Füllstandsanzeige (25) optisch oder akustisch arbeitet.

8. Gleitbrett nach einem der vorangehenden Ansprüche, **dadurch gekennzeichnet, dass** für den Antriebsmotor (12) eine Fernsteuerung (20), vorzugsweise eine drahtlose Steuerung (Bluetooth) vorgesehen ist.

9. Gleitbrett nach Anspruch 8, **dadurch gekennzeichnet, dass** für die drahtlose Fernbedienung ein Handteil (22) mit Starterknopf (23), Geschwindigkeitsverstellung (24) und Handschlaufe (21) vorgesehen ist.

10. Gleitbrett nach einem der vorangehenden Ansprüche, **dadurch gekennzeichnet, dass** der Antriebsmotor (12) als Druckluftmotor ausgebildet ist, wobei der Tank (13) ein Drucklufttank ist.

11. Gleitbrett nach Anspruch 10, **dadurch gekennzeichnet, dass** der Drucklufttank (13) in den Aufbau des Brettkörpers breitflächig mittragend integriert ist.

12. Gleitbrett nach Anspruch 10 oder 11, **dadurch gekennzeichnet, dass** der Drucklufttank (13) im vorderen Teil des Brettkörpers (11) integriert ist.

13. Gleitbrett nach einem der Ansprüche 10 oder 11, **dadurch gekennzeichnet, dass** der Druckluftmotor (12) im hinteren Teil des Brettkörpers (11) integriert ist.

## Claims

1. Gliding board for sports activities on water, snow, sand, lawn and the like, with a board-type board body (11) and provided with a drive motor (12), **characterised in that** a broad-surfaced tank (13) for the drive motor (12) which also fulfils a support function is integrated in the structure of the board body (11), and the drive motor (12) is displaceably mounted, integrated in the rear part of the board body (11), for changing the direction of movement of the gliding board (10).

2. Gliding board as claimed in claim 1, **characterised in that** the drive motor (12) is mounted in the board body (11) by means of a rotary system, preferably a rotary plate (16), or is displaceable along at least one pre-defined movement track, in particular a control cam.

3. Gliding board as claimed in claim 1, **characterised in that** the drive motor (12) in the board body (11) is displaceable along at least one pre-defined movement track, in particular a control cam.

4. Gliding board as claimed in claim 1 or 3, **characterised in that** the drive motor (12) is displaceable by means of rollers or one or more carriages.

5. Gliding board as claimed in one of the preceding claims, **characterised in that** the tank (13) is made from plastic incorporating carbon fibres.

6. Gliding board as claimed in one of the preceding claims, **characterised in that** the tank (13) has a level indicator (25).

7. Gliding board as claimed in claim 6, **characterised in that** the level indicator (25) operates visually or acoustically.

8. Gliding board as claimed in one of the preceding claims, **characterised in that** a remote control (20) is provided for the drive motor (12), preferably a wireless control (Bluetooth).

9. Gliding board as claimed in claim 8, **characterised in that** a hand part (22) with starter button (23), speed adjustment (24) and hand loop (21) are provided for the wireless remote control.

10. Gliding board as claimed in one of the preceding claims, **characterised in that** the drive motor (12) is a pneumatic motor and the tank (13) is a compressed air tank.

11. Gliding board as claimed in claim 10, **characterised in that** the compressed air tank (13) is integrated in the structure of the board body over a wide surface and fulfils a supporting function.

12. Gliding board as claimed in claim 10 or 11, **characterised in that** the compressed air tank (13) is integrated in the front part of the board body (11).

13. Gliding board as claimed in one of claims 10 or 11, **characterised in that** the pneumatic motor (12) is integrated in the rear part of the board body (11).

## Revendications

1. Planche de glisse pour des activités sportives sur l'eau, la neige, le sable, le gazon et des surfaces analogues, avec un corps de planche (11) similaire à un surf qui est pourvu d'un moteur d'entraînement (12), **caractérisée en ce qu'**il est prévu, intégré dans le corps de planche (11), un réservoir (13) qui porte sur une large surface la structure du corps de planche (11) et qui est destiné au moteur d'entraînement (12), le moteur d'entraînement (12) étant intégré dans la partie arrière du corps de planche (11) en étant monté mobile pour modifier le sens de déplacement de la planche de glisse (10).

2. Planche de glisse selon la revendication 1, **caractérisée en ce que** le moteur d'entraînement (12) est disposé dans le corps de planche (11) par l'intermédiaire d'un dispositif rotatif, de préférence un plateau rotatif (16), ou est mobile le long d'au moins une trajectoire prédéfinie, en particulier une came.

3. Planche de glisse selon la revendication 1, **caractérisée en ce que** le moteur d'entraînement (12) est apte à être déplacé dans le corps de planche (11) le long d'au moins une trajectoire prédéfinie, en particulier une came.

4. Planche de glisse selon la revendication 1 ou 3, **caractérisée en ce que** le moteur d'entraînement (12) est mobile par l'intermédiaire de galets ou d'un ou plusieurs coulisseaux.

5. Planche de glisse selon l'une des revendications précédentes, **caractérisée en ce que** le réservoir (13) est en matière plastique et contient des fibres de carbone.

6. Planche de glisse selon l'une des revendications précédentes, **caractérisée en ce que** le réservoir (13) comporte un indicateur de niveau (25).

7. Planche de glisse selon la revendication 6, **caractérisée en ce que** l'indicateur de niveau (25) a un fonctionnement optique ou acoustique.

8. Planche de glisse selon l'une des revendications précédentes, **caractérisée en ce qu'**il est prévu pour le moteur d'entraînement (12) une télécommande (20), de préférence une commande sans fil (Bluetooth).

9. Planche de glisse selon la revendication 8, **caractérisée en ce qu'**il est prévu pour la télécommande sans fil une poignée (22) avec un bouton de démarreur (23), un réglage de vitesse (24) et une dragonne (21).

10. Planche de glisse selon l'une des revendications précédentes, **caractérisée en ce que** le moteur d'entraînement (12) est conçu comme un moteur à air comprimé, le réservoir (13) étant un réservoir d'air comprimé.

11. Planche de glisse selon la revendication 10, **caractérisée en ce que** le réservoir d'air comprimé (13) est intégré dans la structure du corps de planche de manière à porter sur une large surface une partie de celle-ci.

12. Planche de glisse selon la revendication 10 ou 11, **caractérisée en ce que** le réservoir d'air comprimé (13) est intégré dans la partie avant du corps de planche (11).

13. Planche de glisse selon la revendication 10 ou 11, **caractérisée en ce que** le moteur à air comprimé (12) est intégré dans la partie arrière du corps de planche (11).
